# EUROPÄISCHE PATENTSCHRIFT

(11) **EP 1 347 115 B1**
(45) Veröffentlichungstag und Bekanntmachung des Hinweises auf die Patenterteilung: **22.11.2006**
(21) Anmeldenummer: 03005853.1
(22) Anmeldetag: 15.03.2003
(51) Int. Cl.: E04D 11/00, E04D 13/04, E04F 21/04

(54) **Verfahren zur Erstellung von drainierten Plattenbelägen mit geringer Aufbauhöhe auf Balkon- oder Terrassenflächen sowie eine solche Plattenbelaganordnung**
Method for creating low-height drained pavements for balconies and terraces and such a pavement assembly
Procédé pour la construction des dalles drainées de faible hauteur pour balcons et terrasses et un tel assemblage des dalles

(30) Priorität: 22.03.2002 DE 10212939; 23.01.2003 DE 10302522
(43) Veröffentlichungstag der Anmeldung: 24.09.2003
(73) Patentinhaber: Gutjahr, Walter, 64404 Bickenbach (DE)
(72) Erfinder: Gutjahr, Walter, 64404 Bickenbach (DE)
(74) Vertreter: Helber, Friedrich

(56) Entgegenhaltungen:
- AU-B- 580 899
- DE-A- 1 759 015
- DE-A- 2 401 516
- DE-U- 9 011 271
- FR-A- 2 142 617
- US-A- 5 447 004

## Beschreibung

Die Erfindung betrifft ein Verfahren zur Erstellung von drainierten Plattenbelägen, insbesondere aus Beton-Werksteinplatten, Naturwerksteinplatten und großflächigen Keramikplatten etc. mit geringer Aufbauhöhe auf Balkon- oder Terrassenflächen sowie eine oberflächenentwässernde Anordnung von Platten auf der Rohbauplatte von Balkons oder Terrassen.

Bei der Sanierung von Balkon- und Terrassenflächen sind im Regelfall keine ausreichenden Konstruktionshöhen vorhanden. Deshalb kommen hier relativ selten Betonwerkstein- oder Natursteinplatten in Frage, die bei loser Verlegung mindestens 30 bis 50 mm Split bzw. Kiesschichten als Unterlage erfordern. Die Belagsdicken liegen dann im Bereich von 60 bis 100 mm, die jedoch nur selten zur Verfügung stehen. Selbst wenn die Konstruktionshöhe der Balkon- oder Terrassenplatten für solche Belagsdicken hinreichen, treten Probleme im Bereich der Türdurchbrüche in der angrenzenden Gebäudewand auf, weil dann die im Türbereich vorgeschriebene Anschlusshöhe von 15 cm bzw. bei Anordnung von Oberflächenwasser abführenden Drainrosten von 5 cm konstruktiv nicht mehr einzuhalten sind. Es besteht daher ein dringendes Bedürfnis, die Aufbauhöhe von Plattenbelägen auf Balkonen und Terrassen so gering wie möglich zu halten, um der Witterung ausgesetzte Balkone und Terrassen mit Plattenbelägen fachgerecht und in zulässiger Weise sanieren zu können.

Der Erfindung liegt die Aufgabe zugrunde, ein Verfahren anzugeben, welches die Erstellung von entwässernden Plattenbelägen geringer Aufbauhöhe auf Balkonen und Terrassen ermöglicht.

Ausgehend von einem Verfahren der eingangs erwähnten Art wird diese Aufgabe erfindungsgemäß dadurch gelöst, dass dass auf der Oberseite der erforderlichenfalls zuvor mit einer die Abflussneigung für Niederschlagswasser sicherstellenden Estrichschicht versehenen Rohbauplatte des Balkons bzw. der Terrasse eine wasserundurchlässige Abdichtschicht geringer Dicke aufgebracht wird, dass auf der Abdichtschicht eine auf ihrer Oberseite mit einer Filtermatte versehenen kapillarbrechende Drainageschicht geringer Höhe aufgelegt wird, dass auf der Filtermatte der Drainageschicht jeweils in den Eckpunkten der zu verlegenden Platten dem Verlegefortschritt entsprechend bereichsweise voneinander beabstandete Bereiche mit einem Auftrag eines dünnen aushärtenden oder abbindenden und nach der Aushärtung oder dem Abbinden keine hygroskopischen Eigenschaften aufzeigenden Klebers aufgetragen werden, auf, denen jeweils die Eckbereiche der zu verlegenden Platten mit vorgegebenem Fugenabstand aufgesetzt und nach dem Abbinden oder Aushärten abgestützt festhaftend gehalten werden. Hierbei wird es möglich, solche Plattenbeläge zu erstellen, welche einschließlich der vorzusehenden, über die Fugen der Platten eindringendes Wasser abführenden Drainageschicht durch Verwendung dünner Drainagematten zu erstellen, wobei Konstruktionshöhen von 30 mm bei Verwendung von keramischen Platten und ansonsten 40 mm möglich sind. Der in den Eckbereichen zur Auflagerung und Festlegung der Platten verwendeten Kleberauftrag wird dabei relativ niedrig, nämlich in der Größenordnung von 1 bis 10 mm gehalten. Ein gewisser - wenn auch geringer - Ausgleich von Höhentoleranzen ist dabei durch die entsprechende Wahl der Schichthöhe des Kleberauftrags noch möglich. Der Kleberauftrag sollte dabei in ausgehärtetem bzw. abgebundenem Zustand möglichst kein Wasser aufnehmen, d.h. nicht hygroskopisch sein, so dass auch kein über die Plattenfugen eindringendes Regenwasser über den Kleberauftrag zur Unterseite der Platten geführt und von dort in die porösen Platten übergehen kann.

Zur Einstellung eines möglichst geringen Fugenabstands zwischen den zu verlegenden Platten können Fugenkreuze entsprechend geringer Breite ihrer den Fugenabstand einstellenden Arme verwendet werden, welche auf bzw. in dem noch nicht abgebundenen oder ausgehärteten Kleberauftrag vorgesehen werden.

Bei großformatigen und/oder Platten geringer Dicke kann zusätzlich in den mittleren Plattenbereichen der einzelnen Platten zugeordneten Bereichen der Filtermatten Bereiche ein Kleberauftrag erfolgen, welcher dann nach dem Abbinden oder Erhärten auf die jeweilige Platte wirkende Belastungen auch über den mittleren Plattenbereich auf der Drainagematte abträgt.

Um zu verhindern, dass bei der Verlegung der Platten durch deren auf den Kleberauftrag einwirkendes Gewicht der noch unabgebundene Kleber seitlich in den Zwischenraum zwischen der Unterseite der Platten und der Filtermatten weggedrückt wird, ist in vorteilhafter Weiterbildung der Erfindung vorgesehen, dass vor dem Auftragen des abbindenden oder aushärtenden Klebers im Bereich der Eckpunkte der aufzusetzenden Platten im Auftragebereich jeweils ein Ring geringer Höhe auf der Oberseite der Filtermatten der Drainagematten aufgelegt wird, in welchen der noch nicht abgebundene oder ausgehärtete Kleber eingebracht wird, wobei die zu verlegenden Platten dann mit den jeweiligen Bereichen ihrer Unterseite auf den vom Ring eingeschlossenen Kleberauftrag aufgesetzt und angedrückt werden.

Wenn die Eckbereiche von jeweils benachbarten Platten auf einem gemeinsamen Kleber-Auftrag aufgesetzt und nach dem Abbinden oder Aushärten des Klebers mit dem Untergrund festhaftend gehalten und miteinander verbunden sind, sind die Platten des gesamten Plattenbelags durch die ausgehärteten Klebepunkte zu einem bezüglich von thermisch bedingten Änderungen der Längen- und Querabmessungen einheitlichen Belag zusammengefasst. Dadurch kann es bei thermischen Änderungen der Abmessungen zu Spannungen in den Plattenbelägen kommen, die - unter ungünstigen Bedingungen - sogar zu Brüchen oder zum Reißen der Platten führen können. In der Praxis sind deshalb in Abschnitten von zwei bis fünf Metern Bewegungsfugen erforderlich. Wenn solche Bewegungsfugen - z.B. aus gestalterischen Gründen - vermieden werden sollen, kann das Verfahren in erfindungsgemäßer Weiterbildung so durchgeführt werden, dass der bereichsweise Auftrag des jeweils den Eckbereichen benachbarter Platten zugeordneten Klebers so erfolgt, dass der Kleberauftrag jeweils in einem unter den Fugen der benachbarten Platten liegenden Bereich ausgespart wird, so dass von den ausgehärteten Kleberbereichen keine Spannungen auf die Kleberbereiche benachbarter Platten übertragbar sind.

Für die Einstellung des Fugenabstands zwischen benachbarten Platten können anstelle oder zusätzlich zu den oben erwähnten Fugenkreuzen auch Fugenstäbe in die Plattenfugen eingelegt werden, die so profiliert und geformt sind, dass sie den Durchtritt von Oberflächenwasser durch die Fugen zulassen, wobei durch geeignete Profilierung jedoch das Eindringen von groben Schmutzpartikeln in die Unterkonstruktion verhindert werden kann.

Mit dem erfindungsgemäßen Verfahren können oberflächenentwässernde Anordnungen von Platten, insbesondere auch Beton-Werksteinplatten, Naturstein- und Keramikplatten geringer Dicke etc. auf der Rohbauplatte von Balkons oder Terrassen erstellt werden, die gekennzeichnet sind durch eine auf der Oberseite der Rohbauplatte vollflächig aufgebrachte, wasserundurchlässige Dichtungsschicht, eine auf der Dichtungsschicht vorgesehene vollflächige niedrige Lage eines wasserdurchlässigen Drainagematerials mit einer oberen Filtermatten-Abdeckung, und durch im Bereich ihrer Eckpunkte auf einem dünnen ausgehärteten oder abgebundenen Kleberauftrag aufgelagerte und gehaltene, mit geringem Fugenabstand zueinander verlegte Platten.

Um das anfallende Oberflächenwasser wenigstens zum größeren Teil über die Oberfläche des Plattenbelags abzuführen, so dass die Drainagekapazität des verwendeten wasserdurchlässigen Drainagematerials in jedem Fall hinreicht, empfiehlt es sich, zwischen der Rohbauplatte und der wasserundurchlässigen Dichtungsschicht in an sich bekannter Weise eine Estrichschicht mit zur Abfuhr von Niederschlagswasser zu einem Rand des Balkons bzw. der Terrasse geneigter Oberfläche zumindest dann vorzusehen, wenn die Oberfläche der Rohbauplatte des Balkons oder der Terrasse keine solche Neigung aufweist.

Die Dichtungsschicht wird zweckmäßig von einer Schicht aus einer abgebundenen oder erstarrten Dichtschlämme gebildet. Alternativ kann sie auch von einer auf der Oberseite der Rohbauplatte oder der Estrichschicht aufgebrachten Dichtfolie gebildet werden.

Das auf der Dichtungsschicht aufgebrachte kapillarbrechende Drainagematerial wird zweckmäßig von mit in Entwässerungsrichtung verlaufenden Kanälen versehenen Drainagematten, - bahnen oder -platten gebildet, auf deren Oberseite die wasserdurchlässige Filtermatte vorgesehen ist.

Der im Eckpunktbereich der aufzulagernden Platten vorgesehene Kleberauftrag ist vorzugsweise durch jeweils einen in diesen Eckpunktbereichen aufgesetzten Ring eingeschlossen, welcher das seitliche Abfließen des noch nicht abgebundenen Klebers durch den beim Aufsetzen der Platten ausgeübten Druck verhindert, wobei die Ringe dann gleichzeitig auch als Abstands-Einstellringe zwischen den Platten und der Drainagematte dienen.

Dabei kann es zweckmäßig sein, wenn die den Kleberauftrag einschließenden Ringe in Aufsetzrichtung der Platten um ein vorgegebenes Maß elastisch oder bleibend zusammendrückbar ausgebildet sind. Geringfügige Höhentoleranzen zwischen benachbarten Platten können dann durch unterschiedliche Belastungen der Platten während des Abbindevorgangs ausgeglichen werden.

Anstelle solcher Ringe kann die vom Kleber gebildete Kontaktfläche zwischen der Drainagematte und den Platten des Belags auch mittels quadratischer, rechteckiger oder kreisförmig begrenzter Schablonen erzeugt werden.

Um Rissbildungen durch thermische Längendehnungen im Plattenbelag zu verhindern, ist es zweckmäßig, wenn der Kleberauftrag in den Eckpunktbereichen benachbarter Platten unterhalb der Fugen ausgespart ist, so dass also keine Spannungsübertragung zwischen den Platten über die Bereiche des Kleberauftrags möglich ist.

Zum Auftragen des Klebers in den Eckpunktbereichen der Platten wird dabei zweckmäßig eine Schablone verwendet, welche eine im Bereich des Kleberauftrags auf dem Untergrund aufsetzbare ebenflächige Auftrageplatte aufweist, die mit durch verbleibende Stegflächen voneinander getrennte Durchbrechungen für den Durchtritt von auf die Oberseite der Auftrageplatte aufzubringendem Kleber versehen ist. Beim Kleberauftrag kann dann der auf die Oberseite der Auftrageplatte aufgebrachte Kleber nur durch die Durchbrechungen zum Untergrund durchtreten, während die durch die Stegflächen abgedeckten Untergrundbereiche gegen den Auftrag von Kleber abgeschirmt sind. Dadurch ist sichergestellt, dass ausschließlich im Bereich der Durchbrechungen einzelne und voneinander beabstandete Kleber-Auftragbereiche entstehen, welche jeweils dem Eckbereich einer Platte des Plattenbelags zugeordnet sind.

Die die Durchbrechungen begrenzenden Stegflächen der Schablone haben zweckmäßig eine etwas größere Breite als die vorgegebene Fugenbreite zwischen anschließend auf den aufgebrachten Kleber aufzusetzenden benachbarten Platten. Dadurch wird sichergestellt, dass auch beim Aufsetzen und Andrücken der Platten des Plattenbelags der dadurch verdrängte Kleber den Zwischenraum zwischen benachbarten Kleberbereich nicht überbrückt und dadurch - nach dem Aushärten - wieder eine Spannungsübertragung ermöglicht.

Die Auftrageplatte wird zur Erleichterung ihrer Handhabung zweckmäßig mit einer über die obere Flachseite der Platte vortretenden Handhabe versehen.

Zweckmäßig ist die Auftrageplatte aus einem glattflächigem Kunststoff-Plattenmaterial hergestellt, dessen Oberflächen keine oder nur geringe haftende Verbindungseigenschaften in Bezug auf den verwendeten Platten-Kleber aufweisen. Dadurch wird sichergestellt, dass nach Gebrauch auf der Schablone aushärtende Reste des Klebers leicht entfernt werden können.

Die Erfindung ist in der folgenden Beschreibung eines Ausführungsbeispiels einer in der erfindungsgemäßen Weise hergestellten Plattenbelag-Anordnung näher erläutert und zwar zeigt:
- Fig. 1: eine perspektivische Ansicht eines Teilbereichs eines in der erfindungsgemäßen Weise mit einem Plattenbelag versehenen Balkons im Bereich eines Türdurchbruchs in der anschließenden Gebäudewandung;
- Fig. 2: eine Schnittansicht durch die Belaganordnung, gesehen in Richtung der Pfeile 2-2 in Fig. 1;
- Fig. 3: den in Fig. 2 innerhalb des strichpunktierten Kreises 3 gelegenen Bereich der Belaganordnung in vergrößertem Maßstab;
- Fig. 4: eine der Darstellung der Belaganordnung gemäß Fig. 3 entsprechende Ansicht, in welcher die Verwendung eines Fugenkreuzes in den Eckpunkten zwischen benachbarten Platten und die Festlegung der Platten durch jeweils gesonderte Kleberbereiche veranschaulicht ist;
- Fig. 5: eine Ansicht gesehen in Richtung der Pfeile 5-5 in Fig. 4, in welcher die Platten des aufzubringenden Plattenbelags nur strichpunktiert angedeutet sind;
- Fig. 6: eine Draufsicht auf eine zum Auftragen des Klebers in den Eckbereichen von vier zusammentreffenden Platten eines Plattenbelags vorgesehene Schablone; und
- Fig. 7: eine Schnittansicht gesehen in Richtung der Pfeile 7-7 in Fig. 6.

In Fig. 1 ist in perspektivischer Darstellung ein Teilabschnitt eines Balkons im Bereich eines Türdurchbruchs in der anschließenden Gebäudewandung dargestellt. Auf den in üblicher Weise aus armiertem Beton hergestellte Rohbauplatten 10 des Balkons ist in der erfindungsgemäßen Weise ein drainierter Plattenbelag geringer Aufbauhöhe aufgebracht.

Auf der Oberseite der Rohbauplatte 10 ist zur Erzielung der erforderlichen Gefälleneigung zur Abfuhr von Wasser eine Estrichschicht 12 aufgebracht, die nur so stark bemessen ist, dass die geforderte relativ geringe Gefälleneigung erzielt wird und die an der Oberseite im Wesentlichen ebenflächig ausgebildet ist, so dass in an sich bekannter Weise eine wasserundurchlässige Abdeckschicht 14 in Form einer aufgeklebten Dichtfolie oder abgebundene Dichtschlämme aufgebracht werden kann.

Auf der den Durchtritt von Oberflächen- bzw. Regenwasser zum Estrich bzw. der Rohbauplatte verhindernde Abdichtschicht 14 ist eine niedrige kapillarbrechende Drainagematte 16 mit einer oberen mattenförmigen Abdeckung aus einem Filtervlies 18 aufgebracht, welche mit einer Vielzahl von unterhalb der Filtermatte 18 in Neigungsrichtung verlaufenden parallelen Drainagekanälen 20 versehen sind, welche durch die Filtermatte 18 zutretenden Wasser zu dem in Fig. 1 unten links gelegenen Rand der Rohbauplatte 10 in eine dort montierten Abflussrinne 22 ableiten. Auf den Filtermatten ist der erwähnte Belag aufgelegt, wobei diese Platten 24 nicht vollflächig mit der Filtermatte verklebt und die Stoßfugen der benachbarten Platte auch nicht verfugt sind. Die Platten werden vielmehr auf der Oberseite der Filtermatte 18 durch jeweils einen ausschließlich im Bereich der Eckpunkte der zusammentreffenden Platten 24 auf der Oberseite der Filtermatte 18 aufgebrachte flächenmäßig begrenzter Auftrag Bereich eines nach dem Aufbringen und Auflegen der Platte aushärtenden Klebers gehalten, wobei die Belagstärke dieses Kleberauftrags wiederum bewusst so gering gehalten ist, dass allenfalls geringe Höhentoleranzen der zu verlegenden Platten bei noch fließfähigem Kleberauftrag ausgeglichen werden können. Zwischen den Bereichen des Kleberauftrags münden die durch Verwendung entsprechender dünner Fugenkreuze bewusst eng gehaltene Stoßfugen zwischen benachbarten Platten offen auf der Filtermatte, so dass also über die Stoßfuge zutretenden Wasser durch die Filtermatte 18 in die Drainagekanäle 20 der Drainagematte 16 übertreten kann. Als Beispiel für die hier verwendbaren Drainagematten oder -bahnen kann auf die aus der DE 40 04 901 C2 bekannte Kunststoffprofil-Drainagebahn verwiesen werden.

In Fig. 1 ist auch noch ein zur Entwässerung im Bereich des Türdurchbruchs vorgesehener, durch einen Drainagerost 28 abgedeckter Drainagekanal 30 gezeigt, der über den Rost 28 zutretendes Oberflächenwasser ebenfalls über die Drainagekanäle 20 zur Abflussrinne 22 entwässert. Eine nähere Beschreibung dieses niedrig bauenden Drainagekanals 30 mit Abdeckrost 28 erfolgt hier nicht, da er nicht Teil der vorliegenden Erfindung ist.

In Fig. 2 ist in einer rechtwinklig zur anschließenden Gebäudewand senkrecht verlaufenden Teilschnittansicht durch den in Fig. 1 gezeigten Balkon der Aufbau des in der erfindungsgemäßen Weise erstellten drainierten Plattenbelags geringer Aufbauhöhe in vergrößertem Maßstab noch einmal dargestellt, wobei in Fig. 3 der in Fig. 2 innerhalb des strichpunktierten Kreises gelegene Teilbereich der Plattenbelaganordnung in nochmals vergrößertem Maßstab gezeigt ist.

In dieser Zeichnungsfigur ist erkennbar, dass der Kleberauftrag 26 durch einen jeweils in den Eckbereichen der zusammentreffenden Platten 24 auf der Filtermatte aufgelegten Ring 32 aus einem in gewissem Umfang elastisch verformbaren Kunststoff gegen seitliches Wegfließen aus dem Auflagebereich infolge des durch die Platten aufgebrachten Drucks verhindert werden kann. Die Herstellung des Rings 32 aus in Aufsetzrichtung der Platten elastisch oder bleibend zusammendrückbarem Material z.B. elastomerem Kunststoff, Schaumgummi, etc. gestattet eine gewisse - wenn auch geringfügige - Höhenveränderung einer auf dem Kleberauftrag 26 aufgelagerten Platte, solange der Kleber noch nicht abgebunden oder erstarrt ist.

In den Figuren 4 und 5 ist eine Abwandlung der in Fig. 3 veranschaulichten Art und Weise der Aufbringung des Kleberauftrags veranschaulicht. Anstelle eines einheitlichen durchgehenden Kleberauftrags 26 gemäß Fig. 3 werden jeweils vier voneinander beabstandete und jeweils dem Eckbereich einer von vier zusammentreffenden Platten 24 zugeordnete gesonderte Kleberauftragsbereiche 26' vorgesehen, die jeweils in den unter den Fugen 34 zwischen benachbarten Platten 24 liegenden Bereichen des Untergrunds, d.h. im dargestellten Fall des Filtervlieses 18 frei von Kleber sind, so dass die Übertragung von Spannung von einer auf eine benachbarte Platte 24, z.B. infolge von Wärmedehnung der Platten 24, die bei einem einheitlichen Kleberauftrag für die Eckpunkte mehrerer zusammentreffender Platten entsprechend Fig. 3 denkbar ist, mit Sicherheit vermieden wird.

Für die Einstellung des Fugenabstands der Platten 24 ist in den zwischen den Kleberauftragsbereichen 26' befindlichen mittleren kleberfreien Bereiche ein Fugenkreuz 36 vorgesehen.

Alternativ oder zusätzlich zu den erwähnten Fugenkreuzen können auch an sich bekannte Fugenstäbe (EP 1 083 269 A2) zwischen den Rändern benachbarter Platten vorgesehen werden, welche so profiliert sind, dass sie über die Oberseite der Platten zuströmendes Oberflächenwasser zur Unterkonstruktion durchtreten lassen.

Zur Aufbringung der Kleberauftragsbereiche 26' auf dem mit einem Plattenbelag aus Platten 24 zu versehenden Untergrund kann - im Falle eines Eckpunkts von vier zusammentreffenden Platten 24 die in Fig. 6 und 7 gezeigte Schablone 40 verwendet werden, welche von einer dünnen steifen ebenflächigen Auftrageplatte 42 gebildet wird und - im dargestellten Fall - an ihrem unteren Rand eine integral angesetzte nach oben abgebogene griffartige Handhabe 46 aufweist. In der Auftrageplatte 42 sind in vorgegebenem Abstand Durchbrechungen 48 vorgesehen, zwischen denen Stegflächen 50 verbleiben.

Die Schablone 40 wird beim Verlegen von Platten auf den Eckpunkt von vier zusammentreffenden Platten 24 auf dem Untergrund aufgesetzt und noch bildsamer, d.h. noch nicht abgebundener oder ausgehärteter Kleber auf die Oberseite der Auftrageplatte 42 aufgebracht, der dann mit der Flachseite einer Kelle oder einer Schiene abgestrichen wird. Im Bereich der Durchbrechungen 48 wird der Kleber dann auf dem Untergrund aufgebracht, worauf die Schablone 40 abgehoben wird. Es ergibt sich dann das in Fig. 5 gezeigte Bild von vier in den vorgegebenen Abständen voneinander gebildeten Kleberauftragbereiche 26', deren Höhe der Dicke der Auftrageplatte 42 entspricht.

Anschließend wird dann das Fugenkreuz 36 auf den kleberfreien Kreuzungsbereich der Stegflächen 50 aufgesetzt, worauf die Ecken der zu verlegenden Platten in der durch die sich kreuzenden rippenartigen Arme des Fugenkreuzes 36 vorgegebenen Ausrichtung auf den Untergrund aufgesetzt und in den jeweils zugeordneten Kleberauftragsbereich 26' eingedrückt werden.

Es ist ersichtlich, dass im Rahmen des Erfindungsgedankens Abwandlungen und Weiterbildungen der als Ausführungsbeispiel beschriebenen Plattenbelagsanordnung verwirklichbar sind. Bei großflächigen oder dünnwandigen Platten 24 kann es zweckmäßig sein, zusätzlich zum Kleberauftrag in den Platten-Eckbereichen mittig unterhalb jeder Platte einen weiteren Bereich mit einem Kleberauftrag zu versehen, welcher - nach Aushärtung bzw. Abbinden - auf die Platte wirkenden Belastungen auch im mittleren Plattenbereich auf die darunter liegende Konstruktion abträgt. Die beim Ausführungsbeispiel dargestellte und beschriebene geneigte Estrichschicht 12 kann entfallen oder durch eine Unregelmäßigkeiten in der Oberfläche der Rohbauplatte 10 ausfüllende dünne Spachtelschicht ersetzt werden, wenn die Rohbauplatte 10 von Hause aus mit der für die Abfuhr von Oberflächenwasser erforderliche Neigung hergestellt worden ist. Wesentlich ist in jedem Fall, dass der in den Eckpunkten der Platten verwendete Kleber nach dem Aushärten oder Abbinden keine hygroskopischen Eigenschaften mehr aufweist, so dass ein Eindringen von über die Stoßfugen zugeführten Wasser in den Kleberauftrag und die Weiterleitung des Wassers innerhalb des Auftrags in die porösen Unterseiten der Eckbereiche der aufliegenden Platten ausgeschlossen ist. Durchfeuchtungen der Platte von der Unterseite her mit der Folge von Ausblühung von gelösten mineralischen Bestandteilen oder Aufbrüchen und Zerstörung der Platten im durchfeuchteten Bereich bei Frosteinwirkung werden so verhindert.

## Patentansprüche

1. Verfahren zur Erstellung von drainierten Plattenbelägen, insbesondere aus Beton-Werksteinplatten, Naturwerkstein- und Keramikplatten etc. mit geringer Aufbauhöhe auf Balkon- oder Terrassenflächen,
**dadurch gekennzeichnet,**
**dass** auf der Oberseite der erforderlichenfalls zuvor mit einer die Abflussneigung für Niederschlagswasser sicherstellenden Estrichschicht (12) versehenen Rohbauplatte (10) des Balkons bzw. der Terrasse eine wasserundurchlässige Abdichtschicht (14) geringer Dicke aufgebracht wird, dass auf der Abdichtschicht eine auf ihrer Oberseite mit einer Filtermatte (18) versehenen kapillarbrechende Drainageschicht (16) geringer Höhe aufgelegt wird, dass auf der Filtermatte der Drainageschicht jeweils in den Eckpunkten der zu verlegenden Platten (24) dem Verlegefortschritt entsprechend bereichsweise voneinander beabstandete Bereiche mit einem Auftrag eines dünnen aushärtenden oder abbindenden und nach der Aushärtung oder dem Abbinden keine hygroskopischen Eigenschaften aufzeigenden Klebers (26) aufgetragen werden, auf denen jeweils die Eckbereiche der zu verlegenden Platten mit vorgegebenem Fugenabstand aufgesetzt und nach dem Abbinden oder Aushärten abgestützt festhaftend gehalten werden.

2. Verfahren nach Anspruch 1, **dadurch gekennzeichnet, dass** bei der Verlegung der Platten auf den noch unabgebundenen oder nicht ausgehärteten Kleberbereich zur Einstellung des Fugenabstands Fugenkreuze (36) im Kleberauftrag vorgesehen werden.

3. Verfahren nach Anspruch 1 oder 2, **dadurch gekennzeichnet, dass** bei großformatigen und/oder Platten geringer Dicke zusätzlich in den den mittleren Plattenbereichen der einzelnen Platten zugeordneten Bereichen der Filtermatten ein Kleberauftrag erfolgt, welcher nach dem Abbinden oder Erhärten die auf die jeweilige Platte wirkenden Belastungen auch über den mittleren Plattenbereich auf der Drainagematte abträgt.

4. Verfahren nach einem der Ansprüche 1 bis 3, **dadurch gekennzeichnet, dass** vor dem Auftragen des abbindenden oder aushärtenden Klebers im Bereich der Eckpunkte der aufzusetzenden Platten im Auftragebereich jeweils ein Ring (32) geringer Höhe auf die Oberseite der Filtermatte der Drainagematten aufgelegt wird, in welchen der noch nicht abgebundene oder ausgehärtete Kleber eingebracht wird, wobei die zu verlegenden Platten mit den jeweiligen Eckbereichen auf den vom Ring eingeschlossenen Kleberauftrag aufgesetzt und angedrückt werden.

5. Verfahren nach einem der Ansprüche 1 bis 4, **dadurch gekennzeichnet, dass** der bereichsweise Auftrag des jeweils den Eckbereichen benachbarter Platten zugeordneten Klebers so erfolgt, dass der Kleberauftrag jeweils in dem unter den Fugen der benachbarten Platten liegenden Bereich ausgespart wird, so dass von den ausgehärteten Kleberbereichen keine Spannung auf die Kleberbereiche benachbarter Platten übertragbär sind.

6. Verfahren nach einem der Ansprüche 1 bis 5, **dadurch gekennzeichnet, dass** zur Einstellung des Fugenabstands zwischen benachbarten Platten Fugenstäbe in die Fugen eingelegt werden, die so profiliert und/oder geformt sind, dass sie den Durchtritt von Oberflächenwasser durch die Fugen zulassen.

7. Oberflächenentwässernde Anordnung von Platten (24), insbesondere Beton-Werksteinplatten, Naturwerkstein- und Keramikplatten geringer Dicke etc. auf der Rohbauplatte (10) von Balkons oder Terrassen,
**gekennzeichnet durch**
eine auf der Oberseite der Rohbauplatte (10) vollflächig aufgebrachte, wasserundurchlässige Dichtungsschicht (14), eine auf der Dichtungsschicht (14) vorgesehene vollflächige niedrige Lage eines wasserdurchlässigen Draingematerials mit einer oberen Filtermatten-Abdeckung (18), und im Bereich ihrer Eckpunkte auf einem dünnen ausgehärteten oder abgebundenen Kleberauftrag (26) aufgelagerte und gehaltene, mit geringem Fugenabstand zueinander verlegten Platten (24).

8. Anordnung nach Anspruch 7, **dadurch gekennzeichnet, dass** zwischen der Rohbauplatte (10) und der wasserundurchlässigen Dichtungsschicht (14) eine Estrichschicht (12) mit zur Abfuhr von Niederschlagswasser zu einem Rand des Balkons bzw. der Terrasse geneigter Oberfläche vorgesehen ist.

9. Anordnung nach Anspruch 7 oder 8, **dadurch gekennzeichnet, dass** die Dichtungsschicht (14) von einer Schicht aus einer abgebundenen oder erstarrten Dichtschlämme gebildet wird.

10. Anordnung nach Anspruch 7 oder 8, **dadurch gekennzeichnet, dass** die Dichtungsschicht (14) von einer auf der Oberseite der Rohbauplatte (10) oder der Estrichschicht (12) aufgebrachten Dichtfolie gebildet wird.

11. Anordnung nach einem der Ansprüche 7 bis 10, **dadurch gekennzeichnet, dass** das auf der Dichtungsschicht (14) aufgebrachte kapillarbrechende Drainageschicht von mit in Entwässerungsrichtung verlaufenden Kanälen versehenen Drainagematten, -bahnen oder -platten (16) gebildet wird, auf deren Oberseite eine Filtermatte (18) vorgesehen ist.

12. Anordnung nach einem der Ansprüche 7 bis 11, **dadurch gekennzeichnet, dass** der Kleberauftrag (26) auf der Filtermatte (18) des Drainagematerials von jeweils einem in den Eckpunktbereichen der aufzulagernden Platten (24) aufgesetzten Ring (32) eingeschlossen ist.

13. Anordnung nach Anspruch 12, **dadurch gekennzeichnet, dass** der Ring (32) in Aufsetzrichtung der Platten (24) um ein vorgegebenes Maß elastisch oder bleibend zusammendrückbar ausgebildet ist.

14. Anordnung nach einem der Ansprüche 7 bis 11, **dadurch gekennzeichnet, dass** der Kleberauftrag (26') in den Eckpunkt-Bereichen benachbarter Platten (24) unterhalb der Fugen (34) ausgespart ist.

15. Schablone (40) zum Auftragen von Kleber zur Durchführung des Verfahrens nach Anspruch 5, **gekennzeichnet durch** eine im Bereich des Kleberauftrags auf den Untergrund (Filtermatte 18) aufsetzbare ebenflächige Auftrageplatte (42), die mit **durch** verbleibende Stegflächen (50) voneinander getrennten Durchbrechungen (48) für den Durchtritt von auf die Oberseite der Auftrageplatte (42) aufzubringendem Kleber versehen ist.

16. Schablone nach Anspruch 15, **dadurch gekennzeichnet, dass** die die Durchbrechungen (48) begrenzenden Stegflächen (50) eine etwas größere Breite haben, als die vorgegebene Fugenbreite zwischen anschließend auf den aufgebrachten Kleberbereichen (26') aufzusetzende benachbarte Platten (24).

17. Schablone nach Anspruch 13 oder 16, **dadurch gekennzeichnet, dass** die Auftrageplatte (42) mit einer über die obere Flachseite der Platte vortretenden Handhabe (46) versehen ist.

18. Schablone nach einem der Ansprüche 15 bis 17, **dadurch gekennzeichnet, dass** die Auftrageplatte (42) aus einem glattflächigen Kunststoff-Plattenmaterial hergestellt ist, dessen Oberflächen keine oder nur geringe haftende Verbindungseigenschaften in Bezug auf den verwendeten Platten-Kleber aufweisen.

## Claims

1. A process for creating drained paved coverings on balcony or terrace surfaces, especially of concrete flagstones, natural flagstones, ceramic tiles, etc with a low construction height,
**characterised in that**
a waterproof sealing layer (14) of low thickness is applied to the top surface of the raw building slab (10) of the balcony or the terrace, provided beforehand, if necessary, with a floor pavement (12) ensuring a drainage gradient for rainwater; that a capillary-breaking drainage layer (16) of low thickness, whose top surface is provided with a filter mat (18), is applied to the sealing layer; that a coating of a thin-hardening or curing adhesives (26) that has no hygroscopic properties after the hardening or the curing is applied to the filter mat of the drainage layer in each of the corners of the flagstones (24) to be laid, corresponding to the progress of the laying, in areas, offset from one another, on which each of the corner areas of the flagstones to be laid is placed at prescribed joint distances, and which are kept supported adhesively after the curing or hardening.

2. A process according to claim 1, **characterised in that** during the laying of the flagstones on the still uncured or still unhardened adhesive area, cross-spacers (36) are provided in the adhesive coating for adjustment of the joint distance.

3. A process according to claim 1 or 2, **characterised in that** for large-format flagstones and/or flagstones of low thickness, an adhesive coating is also placed in areas of the filter mat corresponding to the middle of the flagstone area of the individual flagstones, which, after the curing or hardening, also supports the loads acting on the middle of the flagstone area on the drainage mat.

4. A process according to one of claims 1 through 3, **characterised in that** before the coating of the curing or hardening adhesive in the area of the corners of the flagstones to be installed in the coating area, a ring (32) of low height is placed in each case on the top of the filter mat of the drainage mats, into which ring the not yet cured or not yet hardened adhesive is placed, where the flagstones to be laid are placed with each of their corner on adhesive coating areas enclosed by the ring and pressed.

5. A process according to one of claims 1 through 4, **characterised in that** the area-wise coating of adhesive corresponding to each of the corner areas of adjacent flagstones occurs in such a way that the adhesive coating in the areas lying under the joints of adjacent flagstones remains free in each case, so that no stress can be transferred from the hardened adhesive areas to the adhesive areas of adjacent flagstones.

6. A process according to one of claims 1 through 5, **characterised in that** for adjustment of the joint distance between adjacent flagstones, joint bars are inserted in the joints, which are profiled and/or formed so that they permit the penetration of surface water through the joints.

7. An arrangement to remove water from flagstones (24) on balconies or terraces, especially of concrete flagstones, natural flagstones, and ceramic tiles of low thickness, etc., on the raw building slab (10),
**characterised by**
a waterproof sealing layer (14) applied to the entire top side of the raw building slab (10), a water-permeable drainage material of low height provided over the entire sealing layer (14) with a covering filter mat (18) on top, and flagstones (24), supported and maintained on a thin hardened or set adhesive coating (26) in their corner areas, lying adjacent to each other at low joint distances.

8. An arrangement according to claim 7, **characterised in that** between the raw building slab (10) and the waterproof sealing layer (14), a floor pavement (12) is provided with an inclined surface to remove rain water to an edge of the balcony or the terrace.

9. An arrangement according to claim 7 or 8, **characterised in that** the sealing layer (14) is formed from a layer of a hardened or solidified sealing slurry.

10. An arrangement according to claim 7 or 8, **characterised in that** the sealing layer (14) is formed by a sealing film applied to the top side of the raw building slab (10) or the floor pavement (12).

11. An arrangement according to one of claims 7 through 10, **characterised in that** the capillary-breaking drainage layer on top of the sealing layer (14) is formed by drainage mats, tracks, or plates that are provided with channels running in the water-draining direction, on the top side of which a filter mat (18) is provided.

12. An arrangement according to one of claims 7 through 11, **characterised in that** the adhesive coating (26) on the filter mat (18) of the drainage material is enclosed in each case by a ring (32) placed on the corner areas of the flagstones (24) to be placed.

13. An arrangement according to claim 12, **characterised in that** the ring (32) is formed as elastically or permanently compressible in the placement direction of the flagstones (24) by a prescribed amount.

14. An arrangement according to one of the claims 7 through 11, **characterised in that** the adhesive coating (26') in the corner areas of adjacent flagstones (24) is left free underneath the joints (34).

15. A template (40) for the adhesive coating to implement the process according to claim 5, **characterised by** a flat application plate (42) that can be placed in the area of the adhesive coating on the bottom (filter mat 18) and provided with holes (48), separated from one another by remaining frame surfaces (50), for penetration of the adhesive to be applied on the top side of the application plate (42).

16. A template according to claim 15, **characterised in that** the frame surfaces (50) limiting the holes (48) have a somewhat larger width than the prescribed joint width between adjacent flagstones (24) to be placed subsequently on the coated adhesive area (26').

17. A template according to claim 13 or 16, **characterised in that** the application plate (42) is supplied with a handle (46) projecting above the upper flat side of the plate.

18. A template according to one of the claims 15 through 17, **characterised in that** the application plate (42) is produced from a smooth-surface plastic plate material, whose top surface has little or no adhesive connective properties with respect to the flagstone adhesive used.

## Revendications

1. Procédé de réalisation de dallages drainés, en particulier en dalles en pierre de taille en béton, dalles en pierre de taille naturelle et dalles céramiques, etc., avec faible hauteur de construction, sur des surfaces de balcons ou de terrasses,
**caractérisé par le fait**
**qu'**une couche d'étanchéité imperméable à l'eau (14) de faible épaisseur est appliquée sur la face supérieure de la dalle de gros oeuvre (10) du balcon ou de la terrasse si nécessaire pourvue auparavant d'une couche de chape (12) assurant la pente d'écoulement des eaux de précipitation, que sur la couche d'étanchéité est posée une couche de drainage anticapillaire (16) de faible hauteur pourvue d'un mat filtrant (18) sur sa face supérieure, que sur le mat filtrant de la couche de drainage, dans chacun des coins des dalles (24) à poser, des zones espacées par endroits en fonction de l'avancement de la pose sont pourvues d'une application d'une colle mince (26) durcissant ou faisant prise et ne présentant pas de propriétés hygroscopiques après le durcissement ou la prise, zones sur lesquelles les zones de coin des dalles à poser sont appliquées avec une largeur de joints déterminées et fixées par adhérence, supportées, après la prise ou le durcissement.

2. Procédé selon la revendication 1, **caractérisé par le fait que** lors de la pose des dalles sur la zone de colle n'ayant pas encore fait prise ou durci, des croix à joints (36) sont prévues dans l'application de colle pour le réglage de la largeur des joints.

3. Procédé selon l'une des revendications 1 et 2, **caractérisé par le fait que** dans le cas des dalles de grand format et/ou de faible épaisseur, dans les zones des mats filtrants qui sont associées aux zones centrales des dalles individuelles a lieu une application de colle qui, après prise ou durcissement, enlève sur le mat de drainage, également par la zone centrale des dalles, les charges qui agissent sur les dalles respectives.

4. Procédé selon l'une des revendications 1 à 3, **caractérisé par le fait qu'**avant l'application de la colle faisant prise ou durcissant dans la zone des coins des dalles à poser, dans chaque zone d'application est posé sur la face supérieure du mat filtrant des mats de drainage un anneau (32) de faible hauteur dans lequel la colle n'ayant pas encore fait prise ou durci est appliquée, les dalles à poser étant, par les zones de coin respectives, posées et pressées sur l'application de colle enfermée par l'anneau.

5. Procédé selon l'une des revendications 1 à 4, **caractérisé par le fait que** chaque application par endroits de la colle associée aux zones de coin des dalles voisines a lieu de façon que chaque application de colle soit évidée dans la zone située sous les joints des dalles voisines, de sorte que les zones de colle durcies ne peuvent pas transmettre de contrainte aux zones de colle des dalles voisines.

6. Procédé selon l'une des revendications 1 à 5, **caractérisé par le fait que** pour le réglage de la largeur des joints entre dalles voisines, dans les joints sont placées des baguettes à joints qui sont profilées et/ou façonnées de façon à permettre le passage de l'eau de surface à travers les joints.

7. Arrangement drainant de l'eau de surface de dalles (24), en particulier de dalles en pierre de taille en béton, dalles en pierre de taille naturelle et dalles céramiques de faible épaisseur, etc., sur la dalle de gros oeuvre (10) de balcons ou de terrasses,
**caractérisé par**
une couche d'étanchéité imperméable à l'eau (14) appliquée sur toute la face supérieure de la dalle de gros oeuvre (10), une couche basse d'une matière de drainage perméable à l'eau prévue sur toute la surface de la couche d'étanchéité (14) et pourvue d'une couverture supérieure en mat filtrant (18), et des dalles (24) posées et fixées dans la zone de leurs coins sur une application de colle mince (26) durcie ou ayant fait prise et posées l'une à côté de l'autre avec une faible largeur de joints.

8. Arrangement selon la revendication 7, **caractérisé par le fait qu'**entre la dalle de gros oeuvre (10) et la couche d'étanchéité imperméable à l'eau (14) est prévue une couche de chape (12) ayant une surface en pente vers le bord du balcon ou de la terrasse pour l'évacuation de l'eau de précipitation.

9. Arrangement selon l'une des revendications 7 et 8, **caractérisé par le fait que** la couche d'étanchéité (14) est formée d'une couche d'un coulis d'étanchéité ayant fait prise ou solidifié.

10. Arrangement selon l'une des revendications 7 et 8, **caractérisé par le fait que** la couche d'étanchéité (14) est formée d'une feuille d'étanchéité appliquée sur la face supérieure de la dalle de gros oeuvre (10) ou de la couche de chape (12).

11. Arrangement selon l'une des revendications 7 à 10, **caractérisé par le fait que** la couche de drainage anticapillaire appliquée sur la couche d'étanchéité (14) est formée de mats, de bandes ou de plaques de drainage (16) pourvus de canaux s'étendant dans la direction d'évacuation de l'eau et sur la face supérieure desquels est prévu un mat filtrant (18).

12. Arrangement selon l'une des revendications 7 à 11, **caractérisé par le fait que** l'application de colle (26) sur le mat filtrant (18) de la matière de drainage est enfermée par un anneau (32) posé dans les zones de coin des dalles (24) à poser.

13. Arrangement selon la revendication 12, **caractérisé par le fait que** l'anneau (32) est compressible de manière élastique ou permanente d'une quantité fixée dans la direction verticale de pose des dalles (24).

14. Arrangement selon l'une des revendications 7 à 11, **caractérisé par le fait que** l'application de colle (26') dans les zones de coin des dalles (24) voisines est évidée en-dessous des joints (34).

15. Gabarit (40) pour l'application de colle pour l'exécution du procédé de la revendication 5, **caractérisé par** une plaque plane d'application (42) qui peut être posée dans la zone de l'application de colle sur le support (mat filtrant 18) et est pourvue de trous (48) séparés par des bandes restantes (50) destinés au passage de colle à appliquer sur la face supérieure de la plaque d'application (42).

16. Gabarit selon la revendication 15, **caractérisé par le fait que** les bandes (50) qui limitent les trous (48) ont une largeur un peu plus grande que la largeur fixée des joints entre dalles voisines (24) à poser ensuite sur les zones de colle (26') appliquées.

17. Gabarit selon l'une des revendications 13 et 16, **caractérisé par le fait que** la plaque d'application (42) est pourvue d'une poignée (46) qui fait saillie au-dessus de la face plate supérieure de la plaque.

18. Gabarit selon l'une des revendications 15 à 17, **caractérisé par le fait que** la plaque d'application est constituée d'une matière en plaque en plastique à surface lisse dont les surfaces présentent de faibles ou ne présentent pas de propriétés de liaison par adhérence relativement à la colle à dalles utilisée.
